# FASCICULE DE BREVET EUROPEEN

(11) **EP 0 173 606 B1**
(45) Date de publication et mention de la délivrance du brevet: **23.11.1988**
(21) Numéro de dépôt: 85401497.4
(22) Date de dépôt: 19.07.1985
(51) Int. Cl.: B65D 79/02, G21F 5/00, G01K 17/00

(54) **Dispositifs de surveillance par sceau thermique d'un conteneur calogène renfermant notamment de la matière calogène**
Thermosiegelüberwachungsvorrichtung für einen thermogenischen Stoff enthaltenden Behälter
Thermal seal surveillance systems for a container enclosing a thermogenic material

(30) Priorité: 24.07.1984 FR 8411721
(43) Date de publication de la demande: 05.03.1986
(73) Titulaire: COMMISSARIAT A L'ENERGIE ATOMIQUE, 75015 Paris Cédex 15 (FR)
(72) Inventeur: Bourrelly, Paul, F-13012 Marseille (FR); Monier, Jean, F-92340 Bourg La Reine (FR); Patin, Henri, F-13005 Marseille (FR); Sanson, Charles, F-92290 Chatenay Malabry (FR); Schoepp, Robert, F-13004 Marseille (FR)
(74) Mandataire: Mongrédien, André

(56) Documents cités:
- EP-A- 0 018 198
- EP-A- 0 082 763
- EP-A- 0 126 658
- DE-A- 2 048 489
- FR-A- 2 196 469
- GB-A- 2 062 860

## Description

La présente invention a pour objet des dispositifs de surveillance par sceau thermique d'un conteneur renfermant notamment de la matière calogène permettant de déceler à tout coup une tentative d'effraction du conteneur et/ou de la matière contenue dans celui-ci, ou un vol, même au cas où le voleur réussirait à remettre en place le dispositif de surveillance.

Elle s'applique notamment à la surveillance d'un grand nombre de conteneurs (400 à 500 conteneurs par exemple), fixes ou mobiles, renfermant de la matière calogène radioactive, et ce, quel que soit l'environnement thermique dudit conteneur.

Dans ce cas, le conteneur renfermant de la matière calogène comporte des parties qui, par suite d'échanges thermiques, présentent des températures différentes de la température ambiante.

Il existe à l'heure actuelle un certain nombre de dispositifs de surveillance permettant de détecter une tentative d'ouverture d'un conteneur. Un de ces dispositifs consiste à fixer les extrémités d'un câble passant à travers la genouillère ou les ouïes de fermeture d'un conteneur à un boîtier dans lequel on a coulé une masse de résine qui s'est fissurée au refroidissement. Ces fissures forment un dessin bien déterminé que l'on photographie au départ. Lorsque quelqu'un réussit à ouvrir puis à refermer le boîtier, la masse de résine contenue dans celui-ci risque de se déplacer et/ou de nouvelles fissures risquent d'apparaître. Une nouvelle photographie de la résine permet d'observer ces changements.

Cependant, on ne pourra rien détecter dans le cas où le voleur ne touchera pas au boîtier et prendra la précaution de ne couper que le câble puis de le reconstituer par épissurage. De plus, comme la surveillance d'un tel dispositif nécessite une présence physique, il ne permet pas une surveillance continue des conteneurs. En outre, dans le cas de matières radioactives, ce dispositif implique une exposition indésirable du personnel de surveillance aux rayonnements émis par lesdites matières.

On connaît aussi des dispositifs de surveillance permettant une surveillance en continu ou en temps réel tels que ceux décrits dans le document EP-A-0 018 198. Ces dispositifs utilisant des sceaux optiques ne permettent pas de faire la distinction entre des matières calogènes ou non. De plus, ils ne permettent pas de déceler une intrusion dans le conteneur qui laisserait intacts les sceaux.

La présente invention a justement pour but des dispositifs de surveillance inviolables d'un conteneur, renfermant notamment de la matière calogène, permettant de remédier à ces inconvénients et permet tant de détecter n'importe quelle tentative d'effraction et/ou de vol, et ce, quel que soit l'endroit où celle-ci a été faite. Elle est basée sur le fait que toute modification sur le conteneur ou de son contenu perturbe l'état thermique de la surface dudit conteneur sur laquelle est fixé le dispositif de scellement.

Par conteneur, il faut comprendre toute enceinte fermée et notamment une pièce.

L'utilisation de capteurs thermiques associés à un système d'acquisition de données est connue et notamment décrite dans l'article de H. DUANE ARLOWE, Nuclear Materials Management 1982, pages 82 à 88, intitulé "A low cost SNM shelf monitor system", pour la détection de présence d'un conteneur sur un socle et ta verification de son contenu calogène. Mais ce dernier dispositif permet plus des mesures qualitatives que quantitatives d'une part, et d'autre part ne constitue pas un dispositif de scellement.

Par ailleurs, il est connu du document GB-A-2 062 860 un capteur de température disposé en contact thermique avec la surface d'un corps dont on veut mesurer la température, ce capteur comportant un élément résistif noyé dans un matériau isolant, ce dernier étant logé dans un capot métallique.

La présente invention a précisément pour objet un dispositif de surveillance d'un conteneur renfermant notamment de la matière calogène, destiné à contrôler la présence et l'intégrité du conteneur comprenant au moins un sceau apposé sur un élément de surface du conteneur, caractérisé en ce que le sceau comporte au moins deux composants résistifs et une structure servant de protection physique et d'isolation thermique dans laquelle sont logés les deux composants, l'un des composants servant à fournir un signal électrique représentatif du flux thermique échangé entre l'élément de surface et ledit sceau, l'autre composant servant à fournir un signal électrique représentatif du flux thermique échangé entre l'environnement du sceau et lui-même, et des moyens de surveillance sensibles auxdits signaux et situés à distance du conteneur.

L'emploi d'un sceau, fournissant, un signal électrique représentatif du flux thermique échangé avec l'élément de surface sur lequel il est disposé et du flux thermique échangé avec son environnement, permet de détecter toute variation de ce flux thermique à partir d'une modification du signal électrique émis par le sceau. Les variations du flux thermique peuvent être dues à une modification de l'environnement du conteneur scellé (déplacement de ce dernier ou des conteneurs voisins), à une modification de la géométrie du sceau (changement, déplacement de celui-ci), à une modification du contenu notamment calogène, à une présence ou une intervention d'un moyen divers (personne, robot) sur une partie quelconque du conteneur.

Selon un mode préféré de réalisation du dispositif de scellement de l'invention, la structure du sceau ou autrement dit son enveloppe est constituée d'un matériau unique servant à la fois de protection physique et d'isolation thermique.

Selon un autre mode préféré de réalisation du dispositif de scellement de l'invention, ladite structure est constituée de deux matériaux différents, l'un servant de protection physique et l'autre d'isolation thermique.

Selon un autre mode préféré de réalisation du dispositif de l'invention, le sceau comporte deux séries indépendantes de composants résistifs reliés électriquement entre eux, l'une des séries servant à prendre en compte les variations du flux thermique échangé entre le sceau et la surface du conteneur sur laquelle il est apposé, l'autre série servant à prendre en compte les variations du flux thermique échangé entre le sceau et son environnement.

De façon avantageuse, l'une des séries de composants résistifs du sceau est placée soit à proximité de la face du sceau qui est appliquée sur l'élément de surface du conteneur, soit directement au contact dudit élément de sûrface sur lequel le sceau est apposé cette disposition permet de capter au mieux la variation du flux thermique au niveau de l'élément de surface sur lequel est apposé le sceau. La variation peut être causée par une modification de l'environnement, de la géométrie du sceau ou du contenu éventuellement calogène.

De façon préférentielle, le dispositif de l'invention comprend plusieurs sceaux fournissant des signaux électriques différents, ces signaux étant fonction du flux thermique échangé entre l'élément de surface et le sceau apposé correspondant ainsi que des caractéristiques électriques des composants résistifs constituant chaque sceau.

Le dispositif de surveillance selon l'invention, en plus des avantages donnés précédemment, permet, dans le cas d'un conteneur renfermant de la matière calogène, de surveiller aussi le contenu du conteneur.

D'autres caractéristiques et avantages de l'invention ressortiront mieux de la description qui va suivre, donnée à titre illustratif et non limitatif, en référence aux figures annexées, dans lesquelles:
- la figure 1 représente schématiquement un dispositif de surveillance, conformément à l'invention, comportant des sceaux thermiques d'un premier mode de réalisation,
- la figure 2 représente schématiquement un sceau thermique, conformément à l'invention, d'un deuxième mode de réalisation dans lequel le matériau servant de protection physique est situé vers l'extérieur,
- la figure 3 représente schématiquement un sceau thermique, conformément à l'invention, d'un troisième mode de réalisation,
- la figure 4 représente schématiquement un mode de réalisation du circuit électronique du dispositif de surveillance, selon l'invention, et
- les figures 5 à 8 illustrent différents exemples de fixation des sceaux thermiques, conformément à l'invention. Sur un conteneur à surveiller.

Sur la figure 1, on a représenté un dispositif de surveillance conformément à l'invention.

Ce dispositif comprend un ou plusieurs sceaux 2 que l'on appose sur un élément de surface 4 d'un conteneur renfermant notamment de la matière calogène, constitué par exemple de matières irradiées ou non ou de déchets radioactifs. Chaque sceau est un fluxmètre thermique fournissant, d'une part, un signal électrique représentatif du flux thermique échangé entre lui-même et l'élément de surface 4 sur lequel il est apposé et, d'autre part, un signal électrique représentatif du flux thermique échangé entre l'environnement du sceau et lui-même. Il comprend des éléments ou composants résistifs (6a, 6b) enfermés dans une structure 8 ou enveloppe servant de protection physique et d'isolation thermique, ces composants étant alimentés par un courant continu ou alternatif.

Les composants résistifs 6a, 6b peuvent être des résistances à coefficient de température positif ou négatif. De préférence, le sceau 2, dit quantitatif, comprend deux séries indépendantes 6a et 6b de composants résistifs enfermées dans la structure 8. Dans chaque série, les composants électriques sont reliés électriquement entre eux.

L'une des séries 6a est disposée le plus près possible de la face 10 du sceau 2 qui est appliquée sur l'élément de surface 4 du conteneur à surveiller (figure 2). En particulier, ces composants 6a peuvent être disposés de façon qu'ils viennent au contact direct de la surface à surveiller, comme représenté sur la figure 1. Ils permettent de fournir un signal ¹ électrique représentatif du flux thermique échangé entre le sceau 2 et l'élément de surface 4 du conteneur sur lequel le sceau est apposé.

L'autre série 6b est disposée à proximité de la face 21 du sceau 2 opposée à la face 10 de celui-ci. Elle permet de fournir un signal électrique représentatif du flux thermique échangé entre l'environnement du sceau et lui-même.

La structure 8 servant de protection physique et d'isolation thermique peut être constituée d'un matériau unique 12 remplissant à la fois les deux fonctions de protection physique et d'isolation thermique ce matériau peut par exemple être constitué d'un isolant tel qu'une résine époxy. Dans une telle réalisation, la fixation du sceau 2 sur l'élément de surface 4 du conteneur peut être assurée par collage.

La structure 8 du sceau 2 peut aussi être constituée, comme représentée sur la figure 2 de deux matériaux différents, l'un ayant un rôle de protection physique et l'autre d'isolation thermique.

Sur la figure 2, le matériau jouant le rôle de protection physique porte la référence 14b et le matériau jouant le rôle d'isolant thermique la référence 16b. Le matériau 14b peut par exemple être constitué par un capot métallique notamment en acier inoxydable et le matériau 16b par de la mousse de polyuréthane ou un gaz tel que de l'air.

Dans la variante représentée sur la figure 2, les composants résistifs 6a sont totalement noyés dans le matériau 16b, isolant thermiquement, ce dernier étant recouvert du matériau 14b de protection; ils n'ont aucun contact avec l'élément de surface 4 du conteneur à surveiller, mais sont disposés à proximité dudit élément. Dans cette variante, la fixation du sceau 2 sur l'élément de surface 4 du conteneur peut être assurée, par collage, soudage, brasage.

L'apposition d'un sceau 2, tel que représenté sur les figures 1 et 2, sur un élément de surface 4 d'un conteneur entraîne automatiquement l'apparition d'un gradient thermique naturel de l'élément de surface sur lequel il est apposé; le sceau émet alors un signal électrique qui est représentatif du flux thermique échangé entre l'élément de surface 4 et lui-même; ce signal électrique est fonction du flux thermique échangé et des caractéristiques électriques des composants résistifs 6a constituant le sceau.

Dans le cas d'un conteneur contenant de la matière non calogène, les composants résistifs 6a d'un sceau sont alimentés par un courant suffisant pour provoquer un auto-échauffement de ces composants détectable. Le sceau est dit actif.

Ce signal électrique véhiculé par un câble 18, comme représenté sur la figure 1, peut être détecté puis analysé à l'aide d'un circuit électronique 20 approprié, que l'on décrira ultérieurement, situé à distance du conteneur à surveiller.

Il est préférable, d'un point de vue pratique, que la structure 8 du sceau 2, comme représenté sur la figure 3, soit constituée de deux matériaux différents, le matériau 14b jouant le rôle de protection physique étant situé vers l'extérieur du sceau et le matériau 16b jouant le rôle d'isolant thermique étant enfermé dans le matériau 14b.

Par ailleurs, les composants résistifs 6a peuvent être disposés directement au contact de l'élément de surface 4 du conteneur à surveiller.

Dans le cas d'un conteneur renfermant de la matière calogène, on peut utiliser un système équivalent au sceau de la figure 3, consistant en deux sceaux, l'un des deux sceaux, dit premier sceau, fournit un signal électrique représentatif du flux thermique échangé entre lui-même et la surface du conteneur sur lequel il est apposé, et le second sceau fournit un signal électrique représentatif du flux thermique échangé entre lui-même et son environnement. Dans cet arrangement le premier sceau est placé sur une surface étanche du conteneur et le second sceau notamment sur une partie à température ambiante dudit conteneur.

Selon l'invention, un même sceau 2 peut être utilisé "quantitativement" pour la surveillance d'un contenant renfermant de la matière calogène; puis "activement" lorsque cette matière cesse de dégager de la chaleur. Autrement dit, un même sceau peut être utilisé de deux façons différentes suivant que le contenu du conteneur est calogène ou non.

Dans le cas de l'utilisation de composants résistifs 6a, 6b étalonnés, les sceaux 2 constituent des fluxmètres thermiques aptes à aider au suivi et à la qestion quantitatifs, au moyen d'un circuit 20 approprié, des matières calogènes enfermées dans le conteneur à surveiller.

Si la matière calogène à surveiller est bien caractérisée, la mesure du flux thermique permet de connaître la quantité de matière présente. Dans le cas contraire, la mesure du flux thermique et la quantité de matière présente sont seulement corrélées.

L'utilisation de composants résistifs dont les caractéristiques électriques sont inconnues et qui sont tirés au hasard, lors de la constitution des sceaux 2, permet d'obtenir des sceaux présentant des caractéristiques électriques aléatoires. Un suivi automatique du signal émis par chaque sceau 2 aléatoire, au moyen d'un circuit électronique 20, fait que ces caractéristiques peuvent rester absolument inconnues, même pour le personnel de surveillance, et par conséquent non duplicables.

Par ailleurs, l'emploi d'un circuit 20 approprié permettant l'acquisition et la qestion des signaux électriques transmis par les sceaux 2 permet de constituer un dispositif de sécurité inviolable. En particulier, un circuit 20 permettant une interrogation de chaque sceau 2 de façon continue, par exemple toutes les millisecondes, ne permet pas de disposer d'un temps suffisamment long pour effectuer une intervention malveillante.

De plus, le système d'acquisition et d'analyse 20 peut être tel qu'il permette de garder la trace de toute intervention notamment malveillante, sur les conteneurs à surveiller.

Comme circuit électronique 20 servant à la détection des signaux électriques fournis par le(s) sceau(x) thermiques, on peut notamment utiliser le circuit schématisé sur la figure 4.

Ce circuit 20 comprend essentiellement:
- un générateur de courant 30, stabilisé en courant servant à alimenter les composants résistifs 6g, 6b,
-un voltmètre digital 32 enregistrant les signaux électriques analogiques délivrés par les composants 6a, 6b et les transformant en données numériques,
- un calculateur 34 traitant les signaux issus du voltmètre, tels que comparaison de signaux fournis par les sceaux apposés sur un même conteneur,
- des moyens d'enregistrement 36 (sur support papier ou magnétique) des résultats pilotés par le calculateur 34,
- des moyens de visualisation 38 de ces mêmes résultats, pilotés aussi par le calculateur 34, et
- une éventuelle alarme 40 pilotée encore par le calculateur et émettant un signal lumineux ou sonore, en cas de modification brusque des signaux électriques fournis par les sceaux thermiques, cette alarme pouvant se trouver à proximité du calculateur et/ou des moyens de visualisation et d'enregistrement, ou bien à distance (plusieurs kilomètres).

Afin de permettre une interrogation en continu d'un grand nombre de sceaux 2, un scrutateur de voie 42 relié aux composants restrictifs et au calculateur doit être prévu.

Sur les figures 5 à 8, on a représenté différents types d'arrangements de sceaux conformément à l'invention. Ces arrangements sont formés de plusieurs sceaux 2 pouvant être reliés mécaniquement entre eux par exemple à l'aide de fils métalliques 22 (acier). Ces sceaux 2 peuvent par exemple être apposés, comme représenté sur les figures 5 et 6, sur la zone de contact 24 entre le couvercle 26 du conteneur et le corps 28 de celui-ci, ou bien, comme représenté sur la figure 7, être apposés à proximité de cette zone de contact 24, par exemple sur le couvercle 26 ou sur le corps 28 même du conteneur.

Dans le cas d'un conteneur renfermant de la matière radioactive calogène, les sceaux seront avantageusement apposés hors de la zone de contact 24 du couvercle et du corps du conteneur (figure 7) afin de permettre, pour des raisons de service, d'ouvrir puis de refermer le conteneur, les sceaux détectant cette intervention et la modification éventuelle du contenu du conteneur sans être détruits.

Dans le cas d'un conteneur renfermant de la matière non calogène, il est préférable d'utiliser un grand nombre de sceaux, comme représenté sur la figure 8, afin de détecter toute intrusion (introduction d'un outil par exemple) dans le conteneur, ces sceaux étant avantageusement apposés sur la zone de contact du couvercle et du corps conducteur.

Bien entendu, ces différents arrangements de sceaux ne sont donnés qu'à titre d'exemple.

## Revendications

1. Dispositif de surveillance d'un conteneur renfermant de la matière, destiné à contrôler sa présence et son intégrité, comprenant au moins un sceau (2), apposé sur un élément de surface (4) du conteneur, caractérisé en ce que le sceau (2) comporte au moins deux composants résistifs (6a, 6b) et une structure (8) servant de protection physique et d'isolation thermique dans laquelle sont logés les deux composants, l'un des composants (6a) servant à fournir un signal électrique représentatif du flux thermique échangé entre l'élément de surface (4) et ledit sceau (2), l'autre composant (6b) servant à fournir un signal électrique représentatif du flux thermique échangé entre l'environnement du sceau et lui-même, et des moyens de surveillance (20) sensibles auxdits signaux et situés à distance du conteneur.

2. Dispositif de surveillance selon la revendication 1, caractérisé en ce que le sceau comporte deux séries (6a, 6b) indépendantes de composants résistifs reliés électriquement entre eux, l'une des séries étant constituée de plusieurs composants servant à fournir l'un des signaux et l'autre de plusieurs composants servant à fournir l'autre des signaux.

3. Dispositif de surveillance selon la revendication 2, caractérisé en ce que les composants résistifs de chaque série sont reliés entre aux en série et/ou en parallèle.

4. Dispositif de surveillance selon l'une quelconque des revendications 1 à 3, caractérisé en ce que la structure (8) est constituée d'un matériau unique (12) servant à la fois de protection physique et d'isolation thermique.

5. Dispositif de surveillance selon l'une quelconque des revendications 1 à 3, caractérisé en ce que la structure (8) est constituée de deux matériaux différents, l'un servant de protection physique (14a, 14b), l'autre d'isolation thermique (16a, 16b).

6. Dispositif de surveillance selon la revendication 2 et l'une quelconque des revendications 3 à 5, caractérisé en ce que l'une des séries de composants résistifs (6a) est placée à proximité de la face (10) du sceau (2) qui est appliquée sur l'élément de surface (4) du conteneur.

7. Dispositif de surveillance selon la revendication 2 et l'une quelconque des revendications 3 à 5, caractérisé en ce que l'une des séries de composants résistifs (6a) est placée directement au contact de l'élément de surface (4) sur lequel le sceau est apposé.

8. Dispositif de surveillance selon l'une quelconque des revendications 1 à 7, caractérisé en ce que les composants résistifs (6a, 6b) sont étalonnés et aptes à aider à la qestion quantitative des matières calogènes.

9. Dispositif de surveillance selon l'une quelconque des revendications 1 à 8, caractérisé en ce qu'il comprend plusieurs sceaux (2) fournissant des signaux électriques différents et reliés mécaniquement entre eux.

## Patentansprüche

1. Vorrichtung zum Überwachen eines eine Materie enthaltenden Behälters zum Kontrollieren seines Vorhandenseins und seiner Unversehrtheit, mit wenigstens einem an einem Oberflächenelement (4) des Behälters angebrachten Siegel (2), dadurch gekennzeichnet, daß das Siegel (2) wenigstens zwei Widerstandselemente (6a, 6b) und ein dem physischen Schutz sowie der thermischen Isolierung dienendes Gebilde (8) aufweist, in welchem die beiden Elemente untergebracht sind, wobei das eine Element (6a) dazu dient, ein dem Austausch-Wärmestrom zwischen dem Oberflächenelement (4) und dem Siegel (2) entsprechendes elektrisches Signal zu liefern, während das andere Element (6b) dazu dient, ein dem Austausch-Wärmestrom zwischen dem Siegel (2) und seiner Umgebung entsprechendes elektrisches Signal zu liefern, und daß eine auf die genannten Signale ansprechende Überwachungseinrichtung (20) vom Behälter entfernt angeordnet ist.

2. Überwachungsvorrichtung nach Anspruch 1, dadurch gekennzeichnet, daß das Siegel zwei voneinander unabhängige Gruppen von elektrisch miteinander verbundenen Widerstandselementen (6a, 6b) aufweist, wobei eine Gruppe aus mehreren Elementen für die Lieferung eines der Signale und die andere Gruppe aus mehreren Elementen für die Lieferung des anderen Signals gebildet ist.

3. Überwachungsvorrichtung nach Anspruch 2, dadurch gekennzeichnet, daß die Widerstandselemente in jeder Gruppe in Reihe und/oder parallel miteinander verbunden sind.

4. Überwachungsvorrichtung nach einem der Ansprüche 1 bis 3, dadurch gekennzeichnet, daß das Gebilde (8) aus einem einzigen Material (12) besteht, welches gleichzeitig dem physischen Schutz und der thermischen Isolierung dient.

5. Überwachungsvorrichtung nach einem der Ansprüche 1 bis 3, dadurch gekennzeichnet, daß das Gebilde (8) aus zwei verschiedenen Werkstoffen besteht, von denen der eine (14a, 14b) dem physischen Schutz und der andere (16a, 16b) der thermischen Isolierung dient.

6. Überwachungsvorrichtung nach Anspruch 2 und einem der Ansprüche 3 bis 5, dadurch gekennzeichnet, daß eine Gruppe von Widerstandselementen (6a) nahe der Seite (10) des Siegels (2) angeordnet ist, mit welcher dieses am Oberflächenelement (4) des Behälters angebracht ist.

7. Überwachungsvorrichtung nach Anspruch 2 und einem der Ansprüche 3 bis 5, dadurch gekennzeichnet, daß eine Gruppe der Widerstandselemente (6a) in direkter Berührung mit dem Oberflächenelement (4) steht, an welchem das Siegel angebracht ist.

8. Überwachungsvorrichtung nach einem der Ansprüche 1 bis 7, dadurch gekennzeichnet, daß die Widerstandselemente (6a, 6b) geeicht sind, so daß sie zur quantitativen Bestimmung von thermogenischen Stoffen beitragen können.

9. Überwachungsvorrichtung nach einem der Ansprüche 1 bis 8, dadurch gekennzeichnet, daß sie mehrere Siegel (2) aufweist, welche verschiedene elektrische Signale liefern und mechanisch miteinander verbunden sind.

## Claims

1. Device for monitoring a container containing material, for checking its presence and integrity, comprising at least one seal (2), placed on a container surface element (4), characterized in that the seal (2) comprises at least two resistive components (6a, 6b) and a structure (8) serving as a physical protection and thermal insulant, in which are located the two components, one of the components (6a) supplying an electric signal representative of the thermal flux exchanged between the surface element (4) and the seal (2), the other component (6b) supplying an electric signal representing the thermal flux exchanged between the environment of the seal and the seal itself, and monitoring means (20) sensitive to said signals and located at a distance from the container.

2. Monitoring device according to claim 1, characterized in that the seal has two independent series (6a, 6b) of electrically interconnected resistive components, one of the series being constituted by several components for supplying one of the signals and the other of the several components supplying the other of the signals.

3. Monitoring device according to claim 2, characterized in that the resistive components of each series are interconnected in series and/or in parallel.

4. Monitoring device according to any one of the claims 1 to 3, characterized in that the structure (8) is constituted by a single material (12) acting both as the physical protection and as the thermal insulation.

5. Monitoring device according to any one of the claims 1 to 3, characterized in that the structure (8) is made from two different materials, one acting as the physical protection (14a, 14b) and the other as the thermal insulation (16a, 16b).

6. Monitoring device according to claim 2 and any one of the claims 3 to 5, characterized in that one of the series of resistive components (6a) is positioned in the vicinity of the face (10) of the seal (2) applied to the container surface element (4).

7. Monitoring device according to claim 2 and any one of the claims 3 to 5, characterized in that one of the series of resistive components (6a) is placed in direct contact with the surface element (4) on which the seal is placed.

8. Monitoring device according to any one of the claims 1 to 7, characterized in that the resistive components (6a, 6b) are calibrated and able to aid the quantitative control of the calogenic materials.

9. Monitoring device according to any one of the claims 1 to 8, characterized in that it comprises several seals (2) supplying different electric signals and mechanically interconnected.
